# EUROPÄISCHE PATENTSCHRIFT

(11) **EP 3 056 812 B1**
(45) Veröffentlichungstag und Bekanntmachung des Hinweises auf die Patenterteilung: **03.07.2019**
(21) Anmeldenummer: 16152510.0
(22) Anmeldetag: 25.01.2016
(51) Int. Cl.: F23J 15/00

(54) **VERBRENNUNGSTECHNISCHE ODER ELEKTROCHEMISCHE ANLAGE MIT GEBLÄSE UND KONDENSATSIPHON**
COMBUSTION OR ELECTROCHEMICAL PLANT COMPRISING A FAN AND CONDENSATE SIPHON
INSTALLATION DE COMBUSTION OU ELECTROCHIMIQUE COMPRENANT UN VENTILATEUR ET UN SIPHON DE CONDENSAT

(30) Priorität: 11.02.2015 DE 102015202395
(43) Veröffentlichungstag der Anmeldung: 17.08.2016
(73) Patentinhaber: Vaillant GmbH, 42859 Remscheid (DE)
(72) Erfinder: Funcke, Jens, 48329 Havixbeck (DE); Reinert, Andreas, 58455 Witten (DE); Reinke, Norman Leonhard, 42287 Wuppertal (DE); Freidank, Peter, 42109 Wuppertal (DE)
(74) Vertreter: Popp, Carsten

(56) Entgegenhaltungen:
- EP-A2- 0 945 688
- WO-A1-2014/060963
- DE-A1- 3 322 991
- DE-A1- 3 611 655

## Beschreibung

Die Erfindung bezieht sich auf eine verbrennungstechnische oder elektrochemische Anlage mit Gebläse und Kondensatabführung.

Bei verbrennungstechnischen oder elektrochemischen Anlagen, bei welchen wasserstoffhaltige Brenngase oder Brennstoffe reagieren, entsteht im Abgas Wasserdampf. Beim Abkühlen des Abgases kondensiert der Wasserdampf und Kondensat entsteht; letztgenanntes muss abgeführt werden. Die Kondensatleitung verfügt in der Regel über einen Siphon, um Abgasaustritt über die Kondensatleitung zu vermeiden.

Häufig verfügen diese verbrennungstechnischen oder elektrochemischen Anlagen über ein Sauggebläse, welches die Reaktionsgase durch die Anlage saugen. Beispielsweise bei Brennstoffzellenanlagen wird ein vergleichsweise großer Unterdruck benötigt. Ist der Siphon stromauf des Sauggebläses, so ist eine entsprechend große Sperrhöhe des Siphons notwendig. Bei Brennstoffzellenheizgeräten gemäß dem Stand der Technik beträgt die Sperrhöhe mehr als 30 cm. Hierbei besteht das Problem, dass der Siphon zum Beispiel bei langen Betriebspausen austrocknen kann. Ist vergleichsweise wenig Kondensat im Siphon, so kann die Kondensatsäule dem Unterdruck nicht genügend Widerstand entgegen setzen; der Siphon wird leer gesaugt. Das Kondensat gelangt dabei in das Gebläse. Hierbei besteht das Problem, dass insbesondere dann, wenn der Druckstutzen des Gebläses nach oben mündet, das Kondensat unzureichend abgeführt wird und saures Kondensat im Gebläse verbleibt, welches einerseits das Gebläse angreift und andererseits über die Antriebswelle unkontrolliert nach außen gelangen kann, so dass auch der Antriebsmotor beschädigt werden kann.

Um dieses Problem zu lösen, werden häufig Schwimmerkondensatabscheider eingesetzt; diese sind jedoch schmutzanfällig, wodurch nach einer geraumen Betriebszeit häufig ein Dichtheitsproblem auftritt und / oder kein Kondensat abfließt.

Aus der Patentanmeldung EP 0 945 688 A2 ist eine verbrennungstechnische Anlage bekannt, bei der abgasseitig ein Gebläse vorgesehen ist, dass die Abgase stromabwärts des Gebläses an einem Kondensationswärmetauscher vorbeiführt. Entstehendes Kondensat wird über einen Siphon abgeführt.

Die Patentanmeldung WO 2014/060963 A1 offenbart eine gattungsgemäße verbrennungstechnische Anlage mit einem abgasseitigen Gebläse. Die Abgasen werden vor dem Gebläse in einer absteigenden Kammer über einen Wärmetauscher geführt, um dem Abgas die Latentwärme zu entziehen. Dabei entstehendes Kondensat wird gesammelt und abgeleitet, dass nun getrocknete Abgas wird in einer aufsteigenden Kammer dem Gebläse zugeleitet. Hinter dem Gebläse ist eine zweite Kondensatfalle vorgesehen.

Die Offenlegungsschrift DE 33 22 991 A1 beschreibt einen Heizkessel mit abgasseitigen Gebläse und hinter dem Gebläse angeordneten Kondensationswärmetauscher mit Kondensatsabscheidung.

Die Offenlegungsschrift DE 36 11 655 A1 offenbart eine Kondensatneutralisationseinheit zum Neutralisieren sauren Kondensats.

Der Erfindung liegt die Aufgabe zugrunde, bei einer verbrennungstechnischen oder elektrochemischen Anlage mit Gebläse und Kondensatabführung einen sicheren Betrieb zu gewährleisten.

Diese Aufgabe wird durch eine Vorrichtung mit den Merkmalen des Anspruchs 1 dadurch gelöst, dass die Abgasleitung der verbrennungstechnischen oder elektrochemischen Anlage direkt oder über indirekt in das Gebläse mündet, wobei das Gebläse derart angeordnet ist, dass der Gebläseausgang horizontal oder nach unten erfolgt. Hierdurch kann Kondensat, das in das Gebläse fließt, auch wieder aus dem Gebläse abfließen.

Die Kondensatabführung mit Siphon ist stromab des Gebläses angeordnet, so dass der Siphon nicht ausgesaugt werden kann.

Eine Kondensatneutralisierungseinheit ist stromauf des Gebläses angeordnet, wobei diese über kondensatneutralisierende Mittel in einem Auffangbehälter verfügt, so kann das saure Kondensat neutralisiert werden, so dass es die folgenden Aggregate nicht angreifen kann. Hierbei verfügt die Kondensatneutralisierungseinheit über einen Kondensatzulauf, über welchen das Kondensat von der verbrennungstechnischen oder elektrochemischen Anlage zufließt. Sie verfügt ferner über eine Kondensatabführung, die mit dem Gebläseingang verbunden ist.

Vorteilhafte Ausgestaltungen ergeben sich durch die Merkmale der abhängigen Ansprüche.

Sind die Teile des Gebläses, insbesondere das Gehäuse und der Ventilator aus einem Kunststoff wie Polyamid oder Polyphenylensulfid hergestellt, so kann das Kondensat aufgrund seiner thermischen und chemischen Beständigkeit dieses Material wenig angreifen, insbesondere dann, wenn das Kondensat bereits vor dem Gebläse neutralisiert ist. Während herkömmlicherweise Gebläse aus Polyamid (PA) hergestellt werden, hat sich der Werkstoff Polyphenylensulfid (PPS) für die Erfindung als besonders vorteilhaft herausgestellt. Das Polyphenylensulfid kann hierbei auch glasfaserverstärkt verwendet werden.

Ist ein Sicherheitstemperaturbegrenzer stromab der verbrennungstechnischen oder elektrochemischen Anlage angeordnet, so kann eine thermische Materialschädigung vermieden werden.

Eine Abgasrückschlagklappe kann das Eindringen von Abgasen anderer Anlagen über eine gemeinsame Abgasableitung vermeiden.

Die Erfindung wird nun anhand der Figuren detailliert erläutert.

Hierbei zeigt die Figur 1 die Vorrichtung von der eine Abgasleitung 1 einer nicht gezeigten verbrennungstechnischen oder elektrochemischen Anlage bis hin zur Abgasabführung 9 in die Umgebung. Die Abgasleitung 1 führt zu einer Kondensatneutralisierungseinheit 8 mit einem Auffangbehälter 4, in dem sich kondensatneutralisierende Mittel befinden. In der Abgasleitung 1 befindet sich ein schräg angeordnetes Führungsblech 10, so dass sich am Ende der Abgasleitung 1 oberhalb des Auffangbehälters 4 ein Kondensatzulauf 2 ergibt. Von dem Auffangbehälter 4 führt horizontal die Abgasleitung 1 weiter zu einem Gebläseeingang 11 eines Gebläse 6. Das Gebläse 6 verfügt über ein Kunststoffgehäuse und einen Kunststoffventilator. Eine Kondensatabführung 5 mündet als Überlauf aus dem Auffangbehälter 4 in diese Verbindung. Der Gebläseausgang 12 des Gebläses 6 ist mit der Abgasabführung 9 verbunden, wobei an diese eine Kondensatleitung mit Kondensatsiphon 7 angeschlossen ist. Figur 2 zeigt die Anordnung des Gebläses 6 im Detail. Der Gebläseausgang 12 ist horizontal angeordnet.

Beim Betrieb strömt Abgas 3 aus der verbrennungstechnischen oder elektrochemischen Anlage durch die Abgasleitung 1 nach unten. Kondensat wird an dem Führungsblech 10 nach links unten geleitet, so dass das Kondensat in den Kondensatzulauf 2 des Auffangbehälters 4 tropft. Das Kondensat sammelt sich in dem Auffangbehälter 4 und wird dort von kondensatneutralisierenden Mitteln neutralisiert. Ein Labyrinthkörper 13 ist derart im Auffangbehälter 4 angeordnet, dass das Kondensat auf dem Weg zur Kondensatabführung 5 mehrfach umgelenkt wird. Zwischen Kondensatzulauf 2 und Kondensatabführung 5 erhebt sich der Labyrinthkörper 13 über das unterste Niveau der Verbindung zwischen Kondensatabführung 5 und Gebläseeingang 11, so dass vom Kondensatzulauf 2 kein Kondensat direkt in das Gebläse 6 laufen kann, sondern stets durch den Auffangbehälters 4 innerhalb des Labyrinthkörpers 13 fließt. Das neutralisierte Kondensat fließt in den Gebläseeingang 11 und verliert dort horizontal betrachtet an Höhe. Der nicht weiter dargestellte Rotor des Gebläses 6 fördert das Kondensat zusammen mit dem Abgas horizontal nach rechts. Während das Abgas nach oben umgelenkt wird und nach oben durch die Abgasabführung 9 in die Umgebung entweicht, fließt das Kondensat stromab des Gebläses 6 durch die Kondensatleitung mit Kondensatsiphon 7.

Die Erfindung ist nicht auf die beschriebene Ausführungsform begrenzt. So kann es sich bei der verbrennungstechnischen oder elektrochemischen Anlage um ein Brennwertheizgerät handeln. Der Gebläseausgang 12 kann in Strömungsrichtung nach unten geneigt sein, um den Kondensatabfluss zu fördern.

Optional kann ein oberhalb des Labyrinthkörpers 13 angeordneter Temperatursensor als Sicherheitstemperaturbegrenzer gewährleisten, dass es zu keiner Materialschädigung, insbesondere des Kunststoffs, bei Überhitzung kommt. Misst dieser Sensor eine Temperatur knapp unterhalb der Schmelztemperatur des Kunststoffs, so wird die verbrennungstechnische oder elektrochemische Anlage abgeschaltet.

Ist die verbrennungstechnische oder elektrochemische Anlage nicht alleine an die Abgasabführung 9 angeschlossen, so besteht die Gefahr, dass Abgase dieser weiteren Anlagen über die gemeinsame Abgasabführung 9 in eine andere Anlage strömen. Dafür kann jeweils eine Abgasrückschlagklappe das Eindringen von Abgasen anderen Anlagen verhindern. Die Abgasrückschlagklappe kann stromab des Gebläses 6, zwischen Gebläse 6 und Kondensatneutralisierungseinheit 8 oder zwischen Labyrinthkörper 13 und Führungsblech 10 angeordnet sein.

### Bezuaszeichenliste

- 1: Abgasleitung
- 2: Kondensatzulauf
- 3: Abgasstrom
- 4: Auffangbehälter
- 5: Kondensatabführung
- 6: Gebläses
- 7: Kondensatsiphon
- 8: Kondensatneutralisierungseinheit
- 9: Abgasabführung
- 10: Führungsblech
- 11: Gebläseeingang
- 12: Gebläseausgang
- 13: Labyrinthkörper

## Patentansprüche

1. Verbrennungstechnische oder elektrochemische Anlage mit Gebläse (6) und Kondensatabführung, welche über eine Abgasleitung (1) und einen Kondensatsiphon (7) verfügt, wobei die Abgasleitung (1) direkt oder über indirekt in das Gebläse (6) mündet, wobei das Gebläse (6) derart angeordnet ist, dass der Gebläseausgang (12) horizontal oder nach unten angeordnet ist, wobei stromab des Gebläses (6) der Kondensatsiphon (7) angeordnet ist, **gekennzeichnet durch** eine stromauf des Gebläses (6) angeordnete Kondensatneutralisierungseinheit (8), wobei diese Kondensatneutralisierungseinheit (8) über kondensatneutralisierende Mittel in einem Auffangbehälter (4), einen Kondensatzulauf (2) und eine Kondensatabführung (5) verfügt, wobei die Kondensatabführung (5) mit dem Gebläseeingang (11) verbunden ist, so dass im Betrieb das neutralisierte Kondensat in den Gebläseeingang (11) fließt.

2. Verbrennungstechnische oder elektrochemische Anlage nach Anspruch 1, **dadurch gekennzeichnet, dass** das Gehäuse und / oder der Ventilator des Gebläses (6) aus Kunststoff, vorzugsweise Polyamid oder Polyphenylensulfid hergestellt ist.

3. Verbrennungstechnische oder elektrochemische Anlage nach Anspruch 2, **dadurch gekennzeichnet, dass** der Kunststoff glasfaserverstärkt ist.

4. Verbrennungstechnische oder elektrochemische Anlage nach einem der Ansprüche 1 bis 3, **dadurch gekennzeichnet, dass** ein Sicherheitstemperaturbegrenzer stromab der verbrennungstechnischen oder elektrochemischen Anlage angeordnet ist.

5. Verbrennungstechnische oder elektrochemische Anlage nach einem der Ansprüche 1 bis 4, **dadurch gekennzeichnet, dass** eine Abgasrückschlagklappe vorzugsweise stromab des Gebläses (6), zwischen Gebläse (6) und Kondensatneutralisierungseinheit (8) oder zwischen einem Labyrinthkörper (13) der Kondensatneutralisierungseinheit (8) und einem in der Abgasleitung (1) befindlichen Führungsblech (10) angeordnet ist.

## Claims

1. Combustion or electrochemical plant comprising a fan (6) and a condensate removal, which has an exhaust pipe (1) and a condensate siphon (7), wherein the exhaust pipe (1) opens directly or indirectly into the fan (6), wherein the fan (6) is disposed such that the fan output (12) is disposed horizontally or downwards, wherein the condensate siphon (7) is disposed downstream from the fan (6), **characterised by** a condensate neutralisation unit (8) disposed upstream from the fan (6), wherein this condensate neutralisation unit (8) has condensate neutralising means in a collection container (4), a condensate inflow (2) and a condensate removal (5), wherein the condensate removal (5) is connected with the fan input (11) such that during operation the neutralised condensate flows into the fan input (11).

2. Combustion or electrochemical plant according to claim 1, **characterised in that** the housing and/or the ventilator of the fan (6) is manufactured of plastic, preferably polyamide or polyphenylene sulphide.

3. Combustion or electrochemical plant according to claim 2, **characterised in that** the plastic is glass fibre reinforced.

4. Combustion or electrochemical plant according to any of claims 1 to 3, **characterised in that** a safety temperature limiter is disposed downstream from the combustion or electrochemical plant.

5. Combustion or electrochemical plant according to any of claims 1 to 4, **characterised in that** an exhaust nonreturn valve is disposed preferably downstream from the fan (6), between fan (6) and condensate neutralising unit (8) or between a labyrinth body (13) of the condensate neutralising unit (8) and a guide plate (10) located in the exhaust pipe (1).

## Revendications

1. Installation de combustion ou électrochimique avec soufflante (6) et évacuation de condensat, laquelle dispose d'une conduite de gaz d'échappement (1) et d'un siphon de condensat (7), dans laquelle la conduite de gaz d'échappement (1) débouche directement ou indirectement dans la soufflante (6), dans laquelle la soufflante (6) est agencée de sorte que la sortie de soufflante (12) est agencée horizontalement ou vers le bas, dans laquelle le siphon de condensat (7) est agencé en aval de la soufflante (6), **caractérisée par** une unité de neutralisation de condensat (8) agencée en amont de la soufflante (6), dans laquelle cette unité de neutralisation de condensat (8) dispose de moyens de neutralisation de condensat dans un récipient collecteur (4), une amenée de condensat (2) et une évacuation de condensat (5), dans laquelle l'évacuation de condensat (5) est reliée à l'entrée de soufflante (11) de sorte que le condensat neutralisé s'écoule en fonctionnement dans l'entrée de soufflante (11).

2. Installation de combustion ou électrochimique selon la revendication 1, **caractérisée en ce que** le boîtier et/ou le ventilateur de la soufflante (6) est fabriqué en plastique, de préférence en polyamide ou sulfure de polyphénylène.

3. Installation de combustion ou électrochimique selon la revendication 2, **caractérisée en ce que** le plastique est renforcé avec des fibres de verre.

4. Installation de combustion ou électrochimique selon l'une quelconque des revendications 1 à 3, **caractérisée en ce qu'**un limiteur de température de sécurité est agencé en aval de l'installation de combustion ou électrochimique.

5. Installation de combustion ou électrochimique selon l'une quelconque des revendications 1 à 4, **caractérisée en ce qu'**un clapet anti-retour de gaz d'échappement est agencé de préférence en aval de la soufflante (6), entre la soufflante (6) et l'unité de neutralisation de condensat (8) ou entre un corps de labyrinthe (13) de l'unité de neutralisation de condensat (8) et une tôle de guidage (10) située dans la conduite de gaz d'échappement (1).
